# FASCICULE DE BREVET EUROPEEN

(11) **EP 2 234 573 B1**
(45) Date de publication et mention de la délivrance du brevet: **16.05.2012**
(21) Numéro de dépôt: 09714784.7
(22) Date de dépôt: 20.01.2009
(51) Int. Cl.: A61G 5/10

(54) **Perfectionnement pour fauteuil roulant**
Verbesserung an einem Rollstuhl
Improvement for wheelchair

(30) Priorité: 21.01.2008 FR 0800298
(43) Date de publication de la demande: 06.10.2010
(73) Titulaire: Mont Blanc Mobility MBM, 74600 Seynod (FR)
(72) Inventeur: FUMEX, Jean-Luc, F-74600 Seynod (FR)
(74) Mandataire: Gasquet, Denis
(86) Numéro de dépôt international: PCT/FR2009/000059
(87) Numéro de publication internationale: WO 2009/106772

(56) Documents cités:
- EP-A- 1 192 924
- DE-A1- 3 133 636
- US-A- 4 515 385

## Description

La présente invention concerne un véhicule du type fauteuil roulant comme, par example celui décrit dans le document US 4,515,385 et plus particulièrement un fauteuil roulant destiné à la pratique du tout terrain notamment en descente. Elle s'applique, par exemple, aux engins de descente non motorisés qui servent à dévaler les pentes.

Le sport en fauteuil tout terrain existe depuis de nombreuses années, et est particulièrement développé dans les zones montagneuses. L'ascension se fait soit par traction soit par "quad" ou 4x4 ou en remorque avec les même moyens de traction. Les stations de ski confrontées à l'évolution climatique, développent de plus en plus les loisirs d'été, et actuellement la majorité d'entre elles ont équipé les télésièges de crochets qui permettent aux vététistes, free rider, de remonter les pentes sans fatigue, le vélo étant attaché au télésiège.

Dans ce contexte les utilisateurs de fauteuil roulant, qui sont dans la plupart des cas des handicapés, sont particulièrement pénalisés, car les structures mise en place en période estivale, ne leur permettent pas de satisfaire leur besoin d'évasion et de pratique du sport tout à fait légitime.

Ainsi, la présente invention a pour objectif de résoudre les problèmes précités à l'aide de moyens simples, fiables, peu onéreux et faciles à mettre en oeuvre.

C'est ainsi que le fauteuil de l'invention permet d'accéder au télésiège sans descendre de son fauteuil et sans assistance extérieure, et permet aussi et dans ces même conditions de descendre du télésiège à l'arrivée au sommet.

Ainsi le fauteuil roulant de l'invention, telle que définie dans la revendication 1, qui comprend un châssis portant un siège comprenant au moins une assise et comprenant à l'avant un ensemble de direction et de roulage avant, et à l'arrière un train arrière de roulage, comprenant deux roues arrière qui en position normale d'utilisation sont verticales et disposées de part et d'autre du siège et dont la surface couvre la zone disposée sous le plan horizontal de l'assise, et une partie de l'espace situé au-dessus de ce plan, est caractérisé en ce que le fauteuil comprend :
- des moyens de surélévation et de roulage qui permettent d'une part de soulever et faire pivoter vers l'avant le siège et d'autre part et avantageusement simultanément de soulever l'arrière du châssis jusqu'à ce que les roues arrière décollent du sol, les roues avant restant en appui sur le sol.
- et des moyens d'escamotage permettant de faire prendre aux roues arrière une position inactive escamotée afin de créer sous l'assise un espace ouvert vers l'arrière.

Selon des caractéristiques complémentaires, l'escamotage des roues arrière se fait par démontage de celles-ci, ou par pivotement vers l'avant autour d'un axe vertical, afin de placer les roues arrière vers l'avant de l'assise, tout en conservant leur position verticale.

Selon d'autres caractéristiques complémentaires, les moyens d'escamotage permettent au plan des roues, de passer d'une position verticale à une position horizontale, tandis que les moyens de surélévation comprennent au moins une roulette de roulage.

Notons que selon le mode préféré de l'invention, les moyens de surélévation et de roulage sont constitués par un parallélogramme de surélévation, constitué par deux biellettes articulées sur le châssis, à savoir une première biellette et une deuxième biellette, cette dernière est constituée par une portion supérieure et une partie arrière inférieure, ladite portion supérieure s'étendant vers le haut depuis l'axe de pivotement constitue les leviers de préhension et de manoeuvre pour l'utilisateur, tandis que la portion arrière et inférieure qui s'étend vers l'arrière depuis l'axe de pivotement comprend au moins une roulette. De préférence la portion arrière et inférieure qui s'étend vers l'arrière depuis l'axe de pivotement comprend deux roulettes successives.

Selon une caractéristique complémentaire, les moyens d'escamotage sont constitués par un support pivotant, chacun des axes de rotation des roues arrière est fixé sur le support pivotant, et ce dernier est articulé sur le châssis autour d'un axe de pivotement horizontal. Chacun des supports est constitué par une structure constituée par un bras horizontal dont l'extrémité arrière porte les axes de rotation et dont l'extrémité avant comprend un bras vertical dont l'extrémité inférieure est articulée sur le châssis autour des axes de pivotement horizontaux.

D'autres caractéristiques et avantages de l'invention se dégageront de la description qui va suivre en regard des dessins annexés qui ne sont donnés qu'à titre d'exemples non limitatifs.
La figure 1 est une vue en perspective avant gauche représentant le fauteuil dans sa position d'utilisation normale.
La figure 2 est une vue en perspective avant gauche représentant le fauteuil dans sa position escamotée de prise en charge par le télésiège.
La figure 3 est une vue latérale schématique représentant le fauteuil dans sa position d'utilisation normale.
La figure 4 est une vue latérale schématique représentant le fauteuil dans sa position escamotée de prise en charge par le télésiège.
Les figures 5 et 6 sont des vues en perspective montrant une partie du châssis et plus particulièrement montrant les moyens de surélévation.
La figure 5 est une vue en position normale d'utilisation.
La figure 6 est une vue en position surélevée.
La figure 7 est une vue en perspective représentant les moyens de blocage du levier de manoeuvre, dans la position surélevée du fauteuil.
Les figures 8a et 8b sont des vues en perspective illustrant les moyens permettant le basculement des roues arrière.
Les figures 9a à 9e illustrent le processus opératoire de surélévation du fauteuil et de sa prise en charge par le siège du télésiège.

Le véhicule selon l'invention, portant la référence générale (1), est un fauteuil roulant de plan longitudinal, vertical de symétrie général (P), qui comprend un châssis (2) portant un siège (3) comprenant au moins une assise (30) et avantageusement un dossier (31). Par ailleurs le châssis (2) sur lequel vient s'installer le conducteur comprend à l'avant un ensemble de direction et de roulage avant (4), et à l'arrière un train arrière de roulage (5) comprenant deux roues arrière (6).

On notera, comme cala apparaît sur les figures1, 3, 8a, 9a, que les roues arrière (6) en position normale d'utilisation sont verticales et disposées de part et d'autre du siège et dont la surface (S) couvre la zone (Z) disposée sous le plan (H) de l'assise, et une partie de l'espace situé au-dessus de ce plan (H).

L'ensemble avant de direction et de roulage (4) comprend avantageusement deux roues avant (40), commandées en pivotement directionnel par un organe de commande non représenté. L'ensemble avant de direction et de roulage (4) est destiné au roulage du fauteuil et à la gestion de la direction par pivotement des roues avant autour d'un axe vertical.

Selon l'invention, le fauteuil comprend des moyens d'escamotage permettant de faire prendre aux roues arrière (6) une position inactive escamotée selon laquelle le plan des roues (PR) passe d'une position verticale, telle qu'illustrée aux figures 1, 3, 8a, 9a, à une position horizontale telle qu'illustrée aux figures 2, 4, 8b, 9b, 9c, afin de créer sous l'assise un espace (E) ouvert vers l'arrière (AR).

Comme nous le verrons plus loin dans la description chacune des roues arrière (6) peut prendre deux positions, une position active d'utilisation normale du fauteuil telle qu'illustrée aux figures 1, 3, 8a, 9a et une position inactive escamotée, telle qu'illustrée aux figures 2, 4, 8b, 9b, 9c.

Dans la position active d'utilisation, le plan (PR) de chacune des roues arrière (6) est sensiblement vertical et parallèle au plan longitudinal, vertical de symétrie général (P), tandis que dans la position inactive d'escamotée, le plan (PR) de chacune des roues arrière (6) est horizontal.

Bien entendu chacune des roues arrière (6) est montée en rotation autour d'un axe de rotation respectivement (8) qui en position active d'utilisation est disposé horizontalement et perpendiculairement au plan longitudinal, vertical de symétrie général (P). Dans la position inactive d'escamotée, chacun des axes de rotation (8) se trouve être en position verticale.

Afin de pouvoir prendre les deux positions décrites précédemment, chacun des axes de rotation (8) est fixé sur un support pivotant (9). Chacun des supports (9) est articulé sur le châssis autour d'un axe de pivotement horizontal (10). Chacun des supports (9) est constitué par une structure tubulaire constituée par un bras horizontal (11) dont l'extrémité arrière porte les axes de rotation (8) et dont l'extrémité avant comprend un bras vertical (12) dont l'extrémité inférieure est articulée sur le châssis autour des axes de pivotement horizontaux (10). On notera que le prolongement vers le haut du bras vertical (12) constitue le moyen de manoeuvre du pivotement des roues arrières. Il est prévu des moyens de verrouillage (50) permettant le verrouillage des supports dans leur position d'utilisation. Ces moyens de verrouillage sont illustrés par les figures 8a, 8b. Ces moyens de verrouillage (50) sont constitués par un crochet pivotant de verrouillage, destiné en position de verrouillage, telle qu'illustrée à la figure (8a), à retenir l'extrémité du bras vertical (12) du support correspondant.

Selon l'invention le châssis comprend des moyens de surélévation et de roulage (20) qui permettent d'une part de soulever et faire pivoter vers l'avant le siège et d'autre part et avantageusement simultanément de soulever l'arrière du châssis jusqu'à ce que les roues arrière (6) décollent du sol, les roues avant (11) restant en appui sur le sol.

A cet effet, les moyens de surélévation et de roulage sont constitués par un parallélogramme de surélévation (20). Ce dernier est constitué par deux biellettes articulées sur le châssis, à savoir une première biellette (21) et une deuxième biellette (22). Cette dernière (22) est constituée par une portion supérieure (220) et une partie arrière inférieure (221). La portion supérieure (220) qui s'étend vers le haut depuis l'axe de pivotement (23) constitue les leviers de préhension et de manoeuvre pour l'utilisateur, tandis que la portion arrière et inférieure (221) qui s'étend vers l'arrière depuis l'axe de pivotement (23) comprend deux roulettes (24, 25). Les extrémités arrière des portions arrière (221) portant les roulettes sont disposées sous l'assise du siège, tandis que les leviers de manoeuvre et de préhension sont disposés à l'avant, devant le siège.

On a compris que, dans la position active d'utilisation, les roues arrière (6) occupent la zone (Z) située au-dessous du plan (H) de l'assise, ou du moins de la portion du châssis portant l'assise. On a compris aussi que dans la position inactive escamotée le fait que les roues sont basculées vers le bas et vers l'extérieur libère la zone (Z) et crée un espace (E) ouvert vers l'arrière, ce qui rend possible l'introduction du siège du télésiège comme cela est illustré aux figures 9c à 9f.

On notera que des moyens de blocage des leviers de préhension sont prévus, pour verrouiller la position surélevée, telle que cela est illustré à la figure 7.

Les figures 9a à 9e illustrent le processus opératoire de surélévation du fauteuil et de sa prise en charge par le siège du télésiège.

Les figures 8a, 8b sont des vues illustrant le fauteuil en position d'utilisation normale. Depuis cette position l'utilisateur par traction vers lui du bras de préhension (22) déplace la portion inférieure (221) en pivotement vers le bas tel que cela est illustré à la figure 5 et à la figure 6, ce qui provoque le décollage des roues arrière, les roulettes (24, 25) portant alors l'arrière du fauteuil. L'utilisateur prendra soin de verrouiller le bras de préhension en position arrière tel que cela est illustré à la figure 5, grâce à des moyens de blocage, comme par exemple ceux illustrés à la figure 7.

Les roues arrière étant alors soulevées et donc totalement libres, l'utilisateur bascule le plan (PR) des roues arrière pour le placer horizontalement, tel que cela est illustré aux figures 4, et 8b, et ce en faisant basculer par pivotement autour de l'axe de pivotement (10) le support pivotant (9). Auparavant l'utilisateur aura pris soin de déverrouiller le bras vertical (12) du support, afin de libérer le support (9).

L'utilisateur, grâce aux moyens de surélévation, et du roulage possible grâce aux roulettes (24, 25), déplace par roulage son fauteuil pour le placer devant la banquette (30) du télésiège (31). On a compris que lors du déplacement du siège du télésiège (figure 9c), vers le fauteuil (1), sa banquette (30) pourra s'introduire sans encombre dans l'espace (E) laissé libre entre l'assise du siège et plus précisément le châssis et les roues arrière placées en position horizontale, tel que cela est illustré aux figures 9b à 9e.

On a donc compris que grâce au fauteuil de l'invention, l'utilisateur accède au télésiège sans descendre de son fauteuil et sans assistance extérieure.

Une fois arrivée au sommet, l'utilisateur pourra descendre du télésiège en quittant la banquette et ce sans aide extérieure et sans avoir à descendre de son fauteuil. Après avoir quitté le télésiège grâce au roulage possible, l'utilisateur opérera inversement en replaçant les roues arrière en position verticale, et en verrouillant la position grâce au système de verrouillage (50). L'utilisateur ensuite déverrouillera le levier de préhension, qui sera déplacé vers l'avant, pour provoquer l'escamotage sous le siège de la portion arrière inférieure (221) de la seconde biellette (22), les roues arrière prenant alors le relais en se plaçant en contact avec le sol.

Bien entendu, l'invention n'est pas limitée aux modes de réalisation décrits et représentés à titre d'exemples, mais elle comprend aussi tous les équivalents techniques ainsi que leurs combinaisons.

Ainsi dans le mode de réalisation représenté, l'escamotage des roues arrière était réalisé par pivotement pour les placer horizontalement afin de libérer l'espace sous l'assise, mais l'escamotage peut être réalisé de toute autre manière sans pour autant sortir du cadre de l'invention telle que definie dans les revendications. Ainsi l'escamotage, qui est rendu possible après surélévation du fauteuil, pourrait être réalisé par démontage pur et simple des roues arrières, ou par pivotement vers l'avant autour d'un axe vertical, afin de placer les roues arrière vers l'avant de l'assise, tout en conservant leur position verticale.

## Revendications

1. Fauteuil roulant (1) de plan longitudinal, vertical de symétrie général (P), qui comprend un châssis (2) portant un siège (3) comprenant au moins une assise (30) et comprenant à l'avant un ensemble de direction et de roulage avant (4) comprenant deux roues commandées en pivotement directionnel par un organe de commande, et à l'arrière un train arrière de roulage (5) comprenant deux roues arrière (6) qui en position normale d'utilisation sont verticales et disposées de part et d'autre du siège et dont la surface (S) couvre la zone (Z) disposée sous le plan horizontal (H) de l'assise, et une partie de l'espace situé au-dessus de ce plan (H), **caractérisé en ce que** le fauteuil comprend :
- des moyens de surélévation et de roulage qui permettent d'une part de soulever et faire pivoter vers l'avant le siège et d'autre part et avantageusement simultanément de soulever l'arrière du châssis jusqu'à ce que les roues arrière (6) décollent du sol, les roues avant (11) restant en appui sur le sol.
- et des moyens d'escamotage permettant de faire prendre aux roues arrière une position inactive escamotée afin de créer sous l'assise un espace (E) ouvert vers l'arrière (AR).

2. Fauteuil roulant (1) selon la revendication 1, **caractérisé en ce qu'**il comprend des moyens de démontage des roues arrière (6) permettant leur escamotage.

3. Fauteuil roulant (1) selon la revendication 1, **caractérisé en ce qu'**il comprend des moyens de pivotement des roues arrière vers l'avant autour d'un axe vertical, permettant l'escamotage des roues arrière (6), afin de placer les roues arrière vers l'avant de l'assise, tout en conservant leur position verticale.

4. Fauteuil roulant (1) selon la revendication 1, **caractérisé en ce que** les moyens d'escamotage comprennent des moyens de pivotement permettant au plan des roues (PR) de passer d'une position verticale à une position horizontale.

5. Fauteuil roulant (1) selon la revendication précédente, **caractérisé en ce que** les moyens de surélévation (20) comprennent au moins une roulette (24, 25) de roulage.

6. Fauteuil roulant (1) selon l'une quelconque des revendications précédentes, **caractérisé en ce que** les moyens de surélévation et de roulage sont constitués par un parallélogramme de surélévation (20), constitué par deux biellettes articulées sur le châssis, à savoir une première biellette (21) et une deuxième biellette (22), cette dernière (22) est constituée par une portion supérieure (220) et une partie arrière inférieure (221), ladite portion supérieure (220) s'étendant vers le haut depuis l'axe de pivotement (23) constitue les leviers de préhension et de manoeuvre pour l'utilisateur, tandis que la portion arrière et inférieure (221) qui s'étend vers l'arrière depuis l'axe de pivotement (23) comprend au moins une roulette (24, 25).

7. Fauteuil roulant (1) selon la revendication précédente, **caractérisé en ce que** la portion arrière et inférieure (221) qui s'étend vers l'arrière depuis l'axe de pivotement (23) comprend deux roulettes successives (24, 25).

8. Fauteuil roulant (1) selon l'une quelconque des revendications précédentes à l'exception de la revendication 2, **caractérisé en ce que** les moyens d'escamotage sont constitués par un support pivotant (9), chacun des axes de rotation (8) des roues arrière (6) est fixé sur le support pivotant (9), et ce dernier est articulé sur le châssis autour d'un axe de pivotement horizontal (10).

9. Fauteuil roulant (1) selon la revendication précédente, **caractérisé en ce que** chacun des supports (9) est constitué par une structure constituée par un bras horizontal (11) dont l'extrémité arrière porte les axes de rotation (8) et dont l'extrémité avant comprend un bras vertical (12) dont l'extrémité inférieure est articulée sur le châssis autour des axes de pivotement horizontaux (10).

## Claims

1. Wheelchair (1) with an overall longitudinal and vertical symmetry plane (P), which comprises a chassis (2) carrying a seat (3) comprising at least one squab (30) and comprising at the front a front steering and running assembly (4) comprising two front wheels which are controlled for directional pivoting by a control member and, at the rear, rear running gear (5) comprising two rear wheels (6) that in the normal position of use are vertical and disposed on either side of the seat, and the surface (S) which covers the area (Z) disposed under the horizontal plane (H) of the squab and part of the space situated above this plane (H), **characterised in that** the wheelchair comprises:
- raising and running means that make it possible firstly to raise the seat and pivot it forwards and secondly and advantageously simultaneously to raise the rear of the chassis until the rear wheels (6) leave the ground, the front wheels (11) remaining in abutment on the ground,
- and retraction means for causing the rear wheels to adopt a retracted inactive position in order to create under the squab a space (E) which is open towards the rear (AR).

2. Wheelchair (1) according to claim 1, **characterised in that** it comprises means of removing the rear wheels (6) enabling them to be retracted.

3. Wheelchair (1) according to claim 1, **characterised in that** it comprises means of pivoting the rear wheels forwards about a vertical shaft, enabling the rear wheels (6) to be retracted in order to place the rear wheels towards the front of the squab while keeping their vertical position.

4. Wheelchair (1) according to claim 1, **characterised in that** the retraction means comprise pivoting means enabling the plane of the wheels (PR) to pass from a vertical position to a horizontal position.

5. Wheelchair (1) according to the preceding claim, **characterised in that** the raising means (20) comprise at least one running castor (24, 25).

6. Wheelchair (1) according to any one of the preceding claims, **characterised in that** the raising and running means consist of a raising parallelogram (20), consisting of two links articulated on the chassis, namely a first link (21) and a second link (22), the latter (22) consisting of an upper portion (220) and a lower rear part (221), the said upper portion (220) extending upwards from the pivot shaft (23) constitutes the gripping and manoeuvring levers for the user, while the rear lower portion (221) that extends towards the rear from the pivot shaft (23) comprises at least one castor (24, 25).

7. Wheelchair (1) according to the preceding claim, **characterised in that** the rear lower portion (221) that extends towards the rear from the pivot shaft (23) comprises two successive castors (24, 25).

8. Wheelchair (1) according to any one of the preceding claims with the exception of claim 2, **characterised in that** the retraction means consist of a pivoting support (9), each of the rotation shafts (8) of the rear wheels (6) is fixed to the pivoting support (9), and the latter is articulated on the chassis about a horizontal pivot shaft (10).

9. Wheelchair (1) according to the preceding claim, **characterised in that** each of the supports (9) consists of a structure formed by a horizontal arm (11), the rear end of which carries the rotation shafts (8) and the front end of which comprises a vertical arm (12) the bottom end of which is articulated on the chassis about the horizontal pivot shafts (10).

## Patentansprüche

1. Rollstuhl (1) mit vertikaler, in Längsrichtung verlaufender Hauptsymmetriebene (P), der ein Fahrgestell (2) aufweist, welches einen Sitz (3) trägt, der mindestens eine Sitzfläche (30) aufweist und an der Vorderseite einen vorderen Lenk- und Rollaufbau (4) aufweist, der zwei durch richtungsabhängiges Schwenken mittels eines Steuermittels steuerbare Vorderräder aufweist, und an der Hinterseite ein rollfähiges hinteres Fahrgestell (5) besitzt, das zwei Hinterräder (6) aufweist, die bei normaler Gebrauchsstellung vertikal und auf beiden Seiten des Sitzes (3) angeordnet sind und deren Oberfläche (S) den unterhalb der Horizontalebene (H) angeordneten Bereich (Z) der Sitzfläche und einen Teil des oberhalb dieser Ebene (H) liegenden Raums überdeckt, **dadurch gekennzeichnet, dass** der Rollstuhl aufweist:
- Mittel zum Anheben und Rollen, die es einerseits ermöglichen, den Sitz anzuheben und nach vorne zu verschwenken, und andererseits, vorteilhafterweise simultan dazu, die Rückseite des Fahrgestells (2) anzuheben, bis die Hinterräder (6) vom Boden abheben, während die Vorderräder (11) auf dem Boden abgestützt bleiben.
- und Mittel zum Einziehen, mit denen die Hinterräder (6) in eine inaktive, eingezogene Stellung bringbar sind, um unter der Sitzfläche einen zur Hinterseite (AR) hin offenen Raum (E) zu schaffen.

2. Rollstuhl (1) nach Anspruch 1, **dadurch gekennzeichnet, dass** er Mittel zur Demontage der Hinterräder (6) aufweist, die deren Einziehen ermöglichen.

3. Rollstuhl (1) nach Anspruch 1, **dadurch gekennzeichnet, dass** er Mittel zum Verschwenken der Hinterräder um eine vertikale Achse nach vorne aufweist, die ein Einziehen der Hinterräder (6) erlauben, um die Hinterräder zur Vorderseite der Sitzfläche hin unter Beibehaltung ihrer vertikalen Stellung ausgerichtet anzuordnen.

4. Rollstuhl (1) nach Anspruch 1, **dadurch gekennzeichnet, dass** die Mittel zum Einziehen Mittel zum Verschwenken aufweisen, die der Ebene der Räder (PR) einen Übergang von einer vertikalen Position in eine horizontale Position ermöglichen.

5. Rollstuhl (1) nach Anspruch 4, **dadurch gekennzeichnet, dass** die Mittel zum Anheben (20) mindestens eine rollfähige Rolle (24, 25) aufweisen.

6. Rollstuhl (1) nach einem der vorstehenden Ansprüche, **dadurch gekennzeichnet, dass** die Mittel zum Anheben und zum Rollen aus einem Parallelogramm zum Anheben (20) bestehen, das aus zwei gelenkig am Fahrgestell gelagerten Anlenkstangen besteht, nämlich einer ersten Anlenkstange (21) und einer zweiten Anlenkstange (22), wobei die letztere (22) aus einem vorderen Abschnitt (220) und einem hinteren, unteren Abschnitt (221) besteht, wobei der vordere Abschnitt (220), der sich von der Schwenkachse (23) aus nach oben erstreckt, Hebel zum Greifen und zur Bedienung für den Benutzer bildet, während sich der hintere und untere Abschnitt (221), der sich von der Schwenkachse (23) aus nach hinten erstreckt, mindestens eine Rolle (24, 25) aufweist.

7. Rollstuhl (1) nach dem vorstehenden Anspruch, **dadurch gekennzeichnet, dass** der hintere und untere Abschnitt (221), der sich von der Schwenkachse (23) aus nach hinten erstreckt, zwei aufeinanderfolgende Rollen (24, 25) aufweist.

8. Rollstuhl (1) nach einem der vorstehenden Ansprüche, mit Ausnahme des Anspruchs 2, **dadurch gekennzeichnet, dass** die Mittel zum Einziehen aus einem schwenkbaren Träger (9) bestehen, jede der Drehachsen (8) der Hinterräder (6) auf dem schwenkbaren Träger (9) befestigt ist, und letzterer gelenkig um eine horizontale Schwenkachse (10) auf dem Fahrgestell gelagert ist.

9. Rollstuhl (1) nach dem vorstehenden Anspruch, **dadurch gekennzeichnet, dass** jeder der Träger (9) aus einer Struktur besteht, die aus einem horizontalen Arm (11) besteht, dessen hinteres Ende die Drehachsen (8) trägt und dessen vorderes Ende einen vertikalen Arm (12) aufweist, dessen unteres Ende gelenkig um die horizontalen Schwenkachsen (10) auf dem Fahrgestell gelagert ist.
